# EUROPÄISCHE PATENTSCHRIFT

(11) **EP 3 604 719 B1**
(45) Veröffentlichungstag und Bekanntmachung des Hinweises auf die Patenterteilung: **16.03.2022**
(21) Anmeldenummer: 18187010.6
(22) Anmeldetag: 02.08.2018
(51) Int. Cl.: E05B 47/00, E05B 47/06, E05B 1/00

(54) **HANDHEBEL**
HAND LEVER
LEVIER À MAIN

(43) Veröffentlichungstag der Anmeldung: 05.02.2020
(73) Patentinhaber: SIEGENIA-AUBI KG, 57234 Wilnsdorf (DE)
(72) Erfinder: BENSMANN, Marc, 57076 Siegen (DE); DINGER, Georg, 57074 Siegen (DE); SCHNITTERT, Sebastian, 57258 Freudenberg (DE); VARNHOLT, Moritz, 57080 Siegen (DE)

(56) Entgegenhaltungen:
- EP-A2- 0 712 982
- WO-A1-2014/152240
- DE-A1-102016 224 995
- DE-U1- 8 705 383
- US-A1- 2017 321 453

## Beschreibung

Die Erfindung betrifft einen Handhebel nach dem Oberbegriff des Anspruchs 1 sowie ein Verfahren zum Betreiben eines oder einer Gruppe von Handhebeln. Mit dem Handhebel wird ein Treibstangenbeschlag eines Fensters oder einer Fenstertür angetrieben und erlaubt die Einstellung zumindest einer Öffnungs- und einer Verschlussstellung. Im Falle eines Drehkippbeschlages sind zwei Öffnungsstellungen einstellbar.

Die WO 2014/152240 A1 offenbart ein Schloss mit einer Schlossnuss und einem Aktor. Die drehbar in dem Gehäuse gelagerte Schlossnuss besitzt eine radiale Sperrausnehmung. In diese greift eine Sperrklinke ein, welche von dem Aktor betätigbar ist. Besteht der Eingriff der Sperrklinke, dann ist eine mit der Schlossnuss gekoppelte Handhabe gegen Verdrehung gesperrt.

Aus der DE 29913939 U1 ist ein Handhebel bekannt. Der bekannte Handhebel hat ein drehbares Griffteil und eine elektrisch aktivierbare Sperrvorrichtung, welche eine Drehung des Griffteils gegenüber einer die Drehlagerung des Griffteils bildenden Rosette sperrt.

Aus der DE 20000320 U1 ist eine Verriegelungsvorrichtung zum Öffnen und Schließen von Fenstern und Türen bekannt geworden, die eine drehfest mit einem Mehrkantstift verbundene Sperrscheibe aufweist. Der Sperrscheibe ist ein Aktor zugeordnet, der durch ein elektrisches Aktivierungssignal die Sperrscheibe in einer Drehrichtung sperrt. Damit soll eine unerwünschte Bedienung des Fensters oder der Tür verhindert werden.

Die DE 10114214 A1 offenbart eine Kontrollvorrichtung zur Zugangs- oder Bedienungsberechtigung für Türen oder Fenster. Hier ist ein Sensor für die Prüfung der Zugangsberechtigung vorgesehen und eine Freigabeeinrichtung, welche in einem Schloss angebracht ist.

Die DE 8705383 U1 zeigt einen elektromechanisch sperrbaren Handhebel. In der Rosette ist ein Sperrschieber vorgesehen, der über einen Elektromagneten bewegbar ist. Es ist auch ein Sensor vorgesehen, der aber nur die Stellung des Sperrschiebers und nicht des Hebels detektiert. Eine Steuerzentrale wird lediglich pauschal erwähnt.

Alle genannten Ausgestaltungen vermögen nicht den Wunsch nach einem einfach zu bedienenden und leicht einzurichtenden Verschlusssystem für ein oder eine Gruppe von Fenstern zu erfüllen.

Zur Lösung dieser Aufgabe ist vorgesehen, dass die Steuerungseinrichtung mit der Sensoreinheit verbunden ist, und wobei die Sendervorrichtung die Übertragung der Daten der Sensoreinrichtung erlaubt, und den Empfang von Aktivierungs- und Deaktivierungsbefehlen für den Aktor der Steuerungseinrichtung ermöglicht und zumindest eine Sensoreinheit vorgesehen ist, welche die Drehstellung des Griffteils relativ zur Befestigungseinrichtung ermittelt. Die Anordnung erlaubt es, über den Sensor und den Aktor eine unerlaubte Handhabung des Handhebels zu unterbinden und nur erlaubte Bedienungen zu ermöglichen.

Um eine einfache und zugleich wirksame Verriegelung zu erreichen ist vorgesehen, dass zwischen Griffteil und Befestigungseinrichtung in Verriegelungsstellung eine verschiebbare Sperrhülse wirksam ist, welche mit dem Aktor zusammenwirkt. Die Sperrhülse ist als Bauteil leicht am Griffhals zu lagern und benötigt bei großer Kraftaufnahme einen geringen Bauraum.

Eine einfache erste Ausgestaltung sieht vor, dass der Aktor auf einen verschiebbaren Stift einwirkt, der an der Schalthülse angreift, welche mit der Sperrhülse zusammenwirkt.

Es ist in dem ersten Ausführungsbeispiel vorgesehen, dass die Schalthülse mit einer parallel zum Griffhals verlaufende Betätigungskante und dazu versetzt liegende geneigt verlaufende rampenartige Betätigungskante versehen ist. Über diese Betätigungskanten wird die Schalthülse bewegt.

Dabei ist auch vorgesehen, dass die Betätigungskante mit einer gewendelten Innenwandung der Glocke zusammenwirkt, um die Schalthülse in Rotation zu versetzen.

Dazu ist auch vorgesehen, dass der Stift bei einer Axialverschiebung der Schalthülse mittels einer Feder, durch die Schalthülse zurück in eine Betätigungsstellung gelangt.

Um bestimmte Betätigungen am Handhebel vornehmen zu können ist vorgesehen, dass das Griffteil oder die Befestigungseinrichtung einen manuell betätigbaren Taster aufweist.

Die Erfindung umfasst auch ein Verfahren zum Betreiben eines oder einer Gruppe von Handhebeln, enthaltend eine durch Betätigung des Tasters ausgelöste Anfrage an die Steuerungseinrichtung, und ggf. Weiterleitung an eine vorhandene Steuerzentrale und Ermittlung eines Stati, ob die Sperreinrichtung deaktiviert werden kann und den Empfang einer Antwort und ggf. Deaktivierung der Sperreinrichtung. Dadurch wird ein Handhebel nur dann manuell betätigbar, wenn für den Handhebel eine entsprechende Freigabe vorgesehen ist.

Es ist ferner vorgesehen, dass die Steuerungseinrichtung des oder jedes Handhebels nach Ablauf eines bestimmbaren Zeitintervalls die Sperreinrichtung durch Zurückziehen des Aktors und Längsverschiebung der Sperrhülse aktiviert. Der Hebel wird dadurch nur kurz nach Anfrage an die Steuerzentrale betätigbar und ist nach Ablauf des Zeitintervalls wieder gesperrt.

Um die größtmögliche Sicherheit zu erreichen ist vorgesehen, dass ein Initialisierungsprozess eine Suche nach einer Steuerzentrale umfasst und dabei zwei aufeinander folgende Anfragen, nämlich eine verschlüsselte Anfrage und eine unverschlüsselten Anfrage versendet und bei Vorhandensein einer verschlüsselungsfähigen Kommunikationsschnittstelle nur diese zur Kommunikation verwendet.

Um die Steuerung auch beim Vorhandensein einer unverschlüsselt kommunizierenden Steuerzentrale verwenden zu können ist vorgesehen, dass bei Vorhandensein einer unverschlüsselt kommunizierenden Steuerzentrale die Kommunikation unverschlüsselt erfolgt.

Schließlich soll bei fehlender Rückmeldung einer Steuerzentrale vorgesehen sein, dass die Steuervorrichtung in einen Einzelgriff-Modus gelangt. In dem Eingriff-Modus ist nur ein einziger Handhebel ohne Steuerzentrale vorgesehen, so dass die Steuerungseinrichtung diese Aufgabe übernimmt.

Weitere vorteilhafte Ausgestaltungen ergeben sich aus den Zeichnungen. Es zeigt:
- Fig. 1: eine Explosionsdarstellung eines erfindungsgemäßen Handhebels,
- Fig. 2: einen Längsschnitt durch einen Hebel in entriegelter Stellung,
- Fig. 3: einen Querschnitt entlang der Linie III-III in Fig. 2,
- Fig. 4: eine räumliche Darstellung des Hebels nach Fig. 2 und 3 mit einem Ausbruch der Befestigungseinrichtung,
- Fig. 5: eine Darstellung entsprechend Fig. 4 mit eingefahrenem Aktor,
- Fig. 6: eine Darstellung entsprechend Fig. 4 und 5, mit verriegeltem Griff, mit teilweise verdrehter Sperrhülse,
- Fig. 7: eine Explosionsdarstellung eines zweiten Ausführungsbeispiels,
- Fig. 8: einen Längsschnitt des Handhebels nach Fig. 7 in verriegelter Stellung,
- Fig. 9: eine Darstellung nach Fig. 8 mit einem versetzten Schnittverlauf durch den Aktor,
- Fig. 10: eine dreidimensionale Darstellung des zweiten Ausführungsbeispiels mit entriegeltem Griffteil,
- Fig. 11: eine Darstellung nach Fig. 10 mit zurückgezogenem Aktor bzw. Anschlag und entriegeltem Griffteil,
- Fig. 12: eine Darstellung nach Fig. 11, mit verriegeltem Griffteil,
- Fig. 13: eine Draufsicht auf die Platine 15 mit der Schaltstellungserfassung,
- Fig. 14: einen Schnitt entlang der Linie XIV-XIV in Fig. 12, bei dem nur die Glocke und das Griffteil im Schnitt dargestellt sind,
- Fig. 15: ein Ablaufdiagramm, welches die Steuerungsabläufe verdeutlicht, und
- Fig. 16: den Initialisierungsvorgang, der sich unmittelbar an die Montage des Handhebels anschließt.

Fig. 1 zeigt einen Handhebel 1 für ein Fenster oder eine Tür. Der Handhebel 1 besteht aus einem drehbar gelagerten Griffteil 2 und einer Befestigungseinrichtung 3 am Flügel oder Rahmen in Form einer Rosette. Das Griffteil 2 ist über einen Mehrkantstift 4 mit einem - hier nicht dargestellten - Treibstangenantrieb kuppelbar. Zur Kenntlichmachung von Griffstellungen ist eine Rastvorrichtung 5, zwischen der Befestigungseinrichtung 3 und dem Griffteil 2 wirksam. Diese besteht aus, in der Befestigungseinrichtung 3 axial zur Drehachse des Griffteils 2 gelagerten Rastkugeln 6, die durch Federn 7 kraftbeaufschlagt werden und in Rastausnehmungen am Griffteil 2 eintauchen. Es ist ferner eine zwischen Griffteil 2 und Befestigungseinrichtung 3 wirksame Sperreinrichtung vorgesehen. Diese besteht aus einer Sperrhülse 9 und einer Schalthülse 10, wobei die Sperreinrichtung im aktivierten Zustand eine Drehbewegung des Griffteils 2 relativ zur Befestigungseinrichtung 3 verhindert. Die Sperreinrichtung 8 weist einen mittels elektrischer Energie aktivierbaren Aktor 11 auf. Der Aktor 11 ist ein Miniaturelektromotor, der mittels eines Getriebes einen Anschlag 12 längsverschiebt.

Der Anschlag 12 wirkt mit der Sperrhülse 9 und der Schalthülse 10 zusammen, wie noch gezeigt wird. Die Sperreinrichtung ist mit einer Steuerungseinrichtung 13 verbunden, wobei die Steuerungseinrichtung 13 eine Sender-/Empfangsvorrichtung 14 umfasst, welche mit einer möglichen - hier nicht dargestellten - Steuerzentrale kommuniziert. Wie später noch gezeigt wird, kann die Steuerzentrale mit jeder Steuerungseinrichtung 13 kommunizieren und so auch mit mehreren Handhebeln 1 kommunizieren. Die Steuerungseinrichtung 13 ist auf einer Platine 15 angeordnet, die in der Befestigungseinrichtung 3 aufgenommen ist. Auf der Platine 15 sind auch austauschbare Energiespeicher 16 vorgesehen und ferner ist eine Sensoreinheit in Form eines Mikroschalterpaars 17 und ein Taster 18 vorgesehen. Das Mikroschalterpaar 17 wirkt mit einer Scheibe 19 zusammen und erlaubt es, die Stellung des Griffteils 2 relativ zur Befestigungseinrichtung 3 zu ermitteln. Auf der Platine 15 sind die Steuerungseinrichtung 13 und das Mikroschalterpaar 17 mit der Sensoreinheit verbunden, so dass die Sende-/Empfangsvorrichtung 14 die von der Steuerungseinrichtung 13 die aus Daten der Sensoreinrichtung ermittelte Schaltstellung detektiert. Die Sender-/Empfangsvorrichtung 14 erlaubt einerseits den Empfang von Aktivierungs- und Deaktivierungsbefehlen für den Aktor 11 der Steuerungseinrichtung 13 und ermöglicht es, die Drehstellung des Griffteils 2 zu übertragen. Die Steuerungseinrichtung kann über die Sende- und Empfangseinrichtung auch Statusinformationen des Handgriffs wie Batterie- und Alarmzustände zur Steuerzentrale übermitteln.

Zum Schutz der Platine 15 ist eine Abdeckplatte 20 vorgesehen. Eine Kappe 21 deckt die Befestigungseinrichtung 3 ab und erlaubt deren farbliche Anpassung.

Fig. 2 zeigt in einem Längsschnitt den Aufbau des fertig montierten Handhebels 1. Das Griffteil 2 greift mit einem Griffhals 25 in die Glocke 26 der Befestigungseinrichtung 3 ein. Eine Lagerhülse 27 sorgt für eine wechselseitige Abstützung nahe dem Glockendach. Der Mehrkantstift 4 ist in einer Aufnahme 28 des Griffhalses 25 aufgenommen und mit einer Schraube 29 gesichert. Der Außendurchmesser 30 des Griffhalses 25 ist mit axialen Nuten versehen und auf dem Außendurchmesser 30 ist die Sperrhülse 9 verschiebbar aber drehfest gelagert. Die Schalthülse 10 umgreift die Sperrhülse 9 und wird zusammen mit dieser über die Druckscheibe 31 und darauf wirkende Feder 32 in Richtung eines Glockendachs 33 kraftbeaufschlagt. Die Druckscheibe 31 ist mittels einer Rastung fest und axial unverschiebbar mit der Sperrhülse 9 verbunden und kann Druck- und Zugkräfte übertragen. Die Druckscheibe 31 wirkt dadurch auf die Schalthülse 10 und die Sperrhülse 9 gleichermaßen und die Schalthülse 10 untergreift einen Zahnkranz 34 der Sperrhülse 9. Der Zahnkranz 34 ist maßlich und in seiner Außenkontur auf die Innenkontur des Glockendachs 33 abgestimmt, und weist zumindest zwei vorspringende Zähne auf, die in nur zwei Drehstellungen in Ausnehmungen des Glockendachs 33 einrücken und die Sperrhülse 9 und das Glockendach 33 drehfest miteinander verbinden können. Zwischen diesen Stellungen liegen die Zähne auf dem Rand des Glockendachs 33 auf und verhindern ein Einrücken. Es kann auch abweichend davon eine breitere Zahnabmessung gewählt werden. In beiden Ausführungen wird erreicht, dass die vorspringenden Zähne des Zahnkranzes 34 an das Glockendach 33 anstoßen und ein Einrücken in anderen Drehstellungen verhindern.

In der in den Fign. 2 und 3 dargestellten entriegelten Stellung, ist die Sperrhülse 9 außer Eingriff mit dem Glockendach 33, so dass das Griffteil 2 gegenüber der Befestigungseinrichtung 3 frei drehbar ist. Aus der Fig. 3 wird noch deutlich, dass in der Befestigungseinrichtung 3 ein Stift 35 im Bereich der Schalthülse 10 vorgesehen ist. Der Stift 35 ist tangential zur Schalthülse 10 ausgerichtet und wirkt, wie aus Fig. 4 deutlich wird, über den Längsrand 36 einer Umfangsausnehmung 38 mit der Betätigungskante 39 der Schalthülse 10 zusammen. Während die Betätigungskante 39 axial zum Mehrkantstift 4 verläuft, bildet die Betätigungskante 40 eine Rampe. Der Stift 35 stößt an seinem Ende 41 an einen Anschlag 12 an. In der, in Fig. 4 dargestellten entriegelten Stellung, ist der Zahnkranz 34 nicht im Eingriff mit dem Glockendach 33, so dass das Griffteil 2 frei drehbar ist.

Wird der Aktor 11 zurückgefahren, ergibt sich ausgehend von der Fig. 4 die Lage der Bauteile nach Fig. 5. Der Anschlag 12 ist in den Aktor 11 zurückgefahren. Der Stift 35 ist in der Befestigungseinrichtung 3 freibeweglich in einer Bohrung aufgenommen und sowohl die Schalthülse 10 als auch die Sperrhülse 9 werden durch die Feder 32 in der Darstellung nach oben verschoben und die Sperrhülse 9 wird bedingt durch den gleichzeitigen formschlüssigen Eingriff des Zahnkranzes 34 in das Glockendach 33 verriegeln. In dem Glockendach 33 sind an der Innenwandung 43 (Fig. 3) geneigt verlaufende Vorsprünge 44 vorgesehen, die oberhalb der Ebene des Stiftes 35 mit der Rampe (Betätigungskante 40) zusammenwirkt. Die Schalthülse 10 wird dadurch bei einer Bewegung nach oben in Rotation versetzt und schiebt den Stift 35 an den Aktor 11 heran.

Dieser Endzustand ist in der Fig. 6 dargestellt. Der Aktor 11 ist hier vollständig eingefahren und der Stift 35 liegt mit seinem Ende 41 an dem Anschlag 12 an. Die Sperrhülse 9 ist mit dem Zahnkranz 34 in eine Innenverzahnung 45 des Glockendachs 33 eingerückt und das Griffteil 2 ist durch den formschlüssigen Eingriff der Sperrhülse 9 an dem Griffhals 25 und dem Glockendach 33 festgelegt. Eine Betätigung ist nicht möglich.

Das Ausführungsbeispiel sieht daher vor, dass die Sperrung des Griffteils 2 durch das Zusammenwirken der Schalthülse 10 mit der Sperrhülse 9 und den Umfangsverzahnungen des Griffhalses 25 und der Innenverzahnung 45 des Glockendachs 33 erfolgt. Die Sperrhülse 9 ist auf dem Griffhals 25 längsverschiebbar und wird entlang dieser Achse durch die Schalthülse bewegt. Der Aktor 11 wirkt auf die Schalthülse 10 und erlaubt die Handhabung des Handgriffs 1.

In der Fig. 7 und 8 ist ein zweites Ausführungsbeispiel dargestellt. Der Aufbau entspricht hierbei weitgehend dem bekannten Aufbau nach dem ersten Ausführungsbeispiel. Unterschiedlich ist die Anordnung des Aktors 11, der hier parallel zur Drehachse des Griffteils 2 anordnet ist und in einer radialen Ausbuchtung 50 der domartigen Glocke 26 einsitzt. Die Sperrhülse 9 ist auch hier mittels einer Feder 32 kraftbeaufschlagt und diese stützt sich an der Scheibe 19 ab. Analog zum ersten Ausführungsbeispiel ist die Sperrhülse 9 drehfest aber längsverschiebar auf dem Griffhals 25 gelagert.

Fig. 8 und 9 zeigen, dass die Sperrhülse 9 in der Verriegelungsposition mit dem Zahnkranz 34 in Eingriff mit der Ausnehmung im Glockendach 33 steht. Die Sperrhülse 9 trägt an ihrem unteren Ende einen Flansch 52, welcher der Feder 32 als Anlage dient und einen Anschlag für einen Mitnehmer 53 des Aktors 11 bildet. Der Mitnehmer 53 und der Flansch 52 sind so aufeinander abgestimmt, dass die perrhülse 9 oberhalb des Flansches 52 eine Axialverschiebung der Sperrhülse 9 ermöglicht und auch eine Drehbewegung der Sperrhülse 9 möglich ist. Das Aus- bzw. Einrücken der Sperrhülse 9 wird über den Aktor 11 gesteuert, welcher mit dem Mitnehmer 53 unmittelbar auf die Sperrhülse 9 einwirkt. Der Mitnehmer 53 ist so gestaltet, dass er die Sperrhülse 9 nur in die entriegelte Lage bewegen kann. Die Verriegelungslage nimmt die Sperrhülse 9 durch die Feder 32 ein.

Die Fign.10 und 11 zeigen den Handhebel 1 nach dem zweiten Ausführungsbeispiel in einer entsperrten Stellung. In Fig. 10 ist zu erkennen, dass der Aktor 11 mit dem Mitnehmer 53 die Sperrhülse 9 nach unten schiebt. Dabei wird die Feder 32 gespannt. Die Sperrhülse 9 ist mit ihren Zähnen 56, 57 des Zahnkranzes 34 vom Eingriff in die Innenverzahnung 45 oberhalb an der Stufe 55 des Glockendachs 33 gehindert, so dass das Griffteil 2 um zumindest einen kleinen Winkel verschwenkt werden kann. Der Aktor 11 wird wieder zurückgefahren und durch die geringe Winkeländerung des Griffteils 2 wird die in Fig. 11 dargestellte Lage erreicht. Der Zahn 56 ist in seiner Umfangsabmessung entlang dem Teilkreis des Zahnkranzes 34 breiter bemessen als der Zahn 57, so dass der Zahn 56 nicht in die Innenverzahnung 45 eintauchen kann, bis die für den Zahn 57 passende Lage gefunden ist und der Zahnkranz 34 daher auf der Stufe 55 schleift, bis der Zahn 56 um 180° verschwenkt wurde. Fig. 14 zeigt in einem Schnitt die Anordnung des Zahnkranzes 34 in der in Fig. 12 angedeuteten Schnittebene, bei der nur die wesentlichen Teile des Eingriffs der Sperrhülse im Schnitt dargestellt sind. Das Glockendach 33 mit der Innenverzahnung 45 versehen. Die in der Verriegelungsstellung ineinandergreifenden Zähne 56, 57 sind passend für den Eingriff 58 bzw. 59 aufgelegt und der Zahn 56 passt nicht in den Eingriff 59. Daher kann die Sperrhülse 9 nur in einer 0°- und einer 180°-Position in die Innenverzahnung 45 einrücken.

In dem in Fig. 13 dargestellten Schnitt ist die Scheibe 19 im Zusammenspiel mit dem auf der Platine 15 angebrachte Mikroschalterpaar 17 dargestellt. Es gibt zwei Schalter, die im 180° Winkel zueinanderstehen und mit einem Taster 60 an der Scheibe 19 anliegen. Die Scheibe 19 besitzt eine Ausnehmung 61 in welche der Taster 60 einrückt und dabei einen Schaltkreis öffnet oder schließt. Da sich die Schalter 17 diametral gegenüberliegen, kann die 0°-Stellung (Verschlusstellung), die 180°-Stellung (Kippöffnungsstellung) und die 90°-Stellung (Drehöffnungsstellung) mittels der Mikroschalter ermittelt werden. Für die letzte Schaltstellung ist maßgebend, dass keiner der Mikroschalter 17 betätigt ist. Anstelle der Mikroschalter 17 können auch Hallsensoren oder optische Sensoren verwendet werden.

Beide Ausgestaltungen erlauben den Betrieb eines oder mehrerer Handhebel 1 wie folgt: Im Normalzustand ist der Hebel gesperrt, d.h. die Sperrhülse 9 greift in die Innenverzahnung 45 des Glockendachs 33 ein.

Anhand des Ablaufdiagramms in Fig. 15 soll dies erläutert werden. Soll der Handhebel 1 nun betätigt werden, dann wird der Taster 18 betätigt (Tasterbetätigung 65). Dadurch wird der Schlafmodus der Steuerungseinrichtung 13 unterbrochen und die Steuerungseinrichtung 13 sendet eine Anfrage 66 an eine Steuerzentrale, zusammen mit einer Identifikations-Nr. des Handhebels 1. Die Steuerzentrale beantwortet daraufhin die Anfrage anhand der Identifikations-Nr. des Handhebels 1 und die dafür für den Zeitpunkt freigegebene Berechtigung 67. Ist der Handhebel 1 zu dem genannten Zeitpunkt freigegeben, dann sendet die Steuerzentrale ein Freigabesignal 68 an den Handhebel 1 und die Steuerungseinrichtung 13 bestromt den Aktor 11. Dieser entriegelt das Griffteil 2 und der Handhebel 1 kann betätigt werden. Wird das Griffteil 2 nur um einen Winkel kleiner 180° gedreht, dann rastet der Zahnkranz 34 nicht im Glockendach 33 ein, da die beiden radial weiter vorspringenden Zähne ein Eintauchen in das Glockendach 33 verhindern. Die Steuerungseinrichtung 13 erkennt, dass einer oder kein Schalter des Mikroschalterpaars 17 betätigt ist und gibt eine Meldung 69 an die Steuerzentrale ab. Nach einem Zeitablauf wird die Abfrage 70 des Mikroschalterpaars 17 zyklisch wiederholt und einmalig ein Stellsignal 71 an dem Aktor 11 gesendet, der zurück in seine Ausgangslage läuft.

Ist beispielsweise der Handhebel einem Drehkippfenster zugeordnet, kann der Flügel drehgeöffnet werden. Dazu wird das Griffteil 2 um 90° verschwenkt und es erfolgt keine Verriegelung des Griffteils 2, weil die Sperrhülse 9 nicht in die Innenverzahnung 45 des Glockendachs 33 eintauchen kann. Soll der Flügel wieder geschlossen werden, kann der Flügel an den Rahmen herangeführt und der Handhebel 1 in um 90° zurück oder um weitere 90° betätigt werden. Dadurch gelangt der Treibstangenbeschlag entweder in seine Verriegelungs- oder Kippspalt-Stellung. In diesen beiden Stellungen greift die Sperrhülse 9 unter Einfluss der Feder 32 in das Glockendach 33 ein und verriegelt das Griffteil 2 gegen eine weitere Betätigung. Die Steuerungseinrichtung 13 gelangt in den Bereitschaftsmodus und wartet auf weitere Tasterbetätigungen 65.

Nach einem definierten Zeitablauf lässt die Steuerungseinrichtung 13 den Aktor 11 zurücklaufen. Die Feder 32 verlagert dann die Steuerhülse 10 oder im zweiten Ausführungsbeispiel unmittelbar die Sperrhülse 9.

Erst nach erneuter Betätigung des Tasters 18 und Anfrage an die Steuerzentrale und Freigabe derselben wird das Griffteil 2 erneut freigegeben und kann getätigt werden.

Wird das Griffteil 2 nach der Freigabe durch die Steuerzentrale um 180° gedreht, gelangen die beiden vorragenden Zähne wieder in die dafür bemessenen Aufnahmen im Glockendach 33, dadurch wird das Griffteil 2 verriegelt.

Daher kann ein Drehkippfenster aus der Verriegelungsstellung sofort in die Kippstellung gebracht werden und verriegelt dort. Soll der Flügel von dort aus drehgeöffnet werden, kann das Griffteil 2 nach erfolgter Anfrage mittels des Tasters 18 und darauf erfolgter Freigabe um 90° zurück verschwenkt werden. Auch dabei rastet die Sperrhülse 9 nicht ins Glockendach 33 ein, sondern bleibt aufgrund der besonderen vorstehend beschriebenen Gestaltung zweier Zähne davor und schleift auf dem Rand.

Die vorstehend beschriebene Ausgestaltung bewirkt also, dass das Griffteil 2 in den beiden Verriegelungsstellungen Verschlussstellung und Kippverriegelungsstellung nach Betätigung automatisch wieder verriegelt und in der Dreh-Öffnungsstellung nicht verriegelbar ist.

Das vorstehend bereits skizzierte Verfahren zum Betreiben eines oder einer Gruppe von Handhebeln enthält also eine durch Betätigung des Schaltelements ausgelöste Anfrage an die Steuerungseinrichtung 13. Ist nur ein Handhebel 1 der vorbeschriebenen Art im Gebäude vorgesehen und keine Steuerzentrale für mehrere Handhebel 1, dann entscheidet die in der Steuerungseinrichtung 13 hinterlegte Berechtigung, ob der Handhebel 1 entsperrt werden darf. Dabei sind die hinterlegten Bedingungen zeitgesteuert und können von einem externen Gerät programmiert werden. Vorzugsweise ist das externe Gerät ein bereits vorhandenes Gerät mit Datenfunkübertragung und erlaubt die Ausführung eines entsprechenden Administrationsprogramms, welches die Eingabe und Übertragung entsprechender Daten zulässt.

Sind mehrere Handhebel 1 vorgesehen, dann erfolgt die Auswahl des zu steuernden Handhebels 1 anhand einer eindeutig vergebenen Adresse oder ID. Ist eine Steuerzentrale vorhanden und der oder die Handhebel 1 ist bzw. sind auf eine wechselseitige Kommunikation eingerichtet, dann wird bei Betätigung des Tasters 18 die augenblickliche Schaltstellung des Griffteils 2 an die Steuerzentrale zusammen mit der Anfrage übermittelt, ob die Sperreinrichtung deaktiviert werden kann. Die Steuerzentrale wertet aus, von welchem Handhebel 1 die Anfrage gestellt wurde und sendet eine Antwort. Die Antwort kann je nach Berechtigung die Deaktivierung der Sperreinrichtung zur Folge haben.

Um den Handhebel 1 in Betrieb zu nehmen ist das nachfolgende Verfahren (Fig. 16) vorgesehen:
Wird die Steuerungseinrichtung 13 erstmalig bestromt, wird ein Zähler 75 in einem Permanentspeicher auf eins gesetzt. Die Steuerungseinrichtung 13 kann nun von einer Ersteinrichtung ausgehen und fragt in einer Abfrage 76 einen Resetstatus ab. Ist ein Reset ausgelöst worden, dann generiert die Steuerungseinrichtung 13 ein verschlüsseltes Anfragesignal 77 und sendet es aus. Eine Anfrage 78 in der Steuerungszentrale wartet auf eine Antwort derselben. Reagiert keine Steuerungszentrale, dann generiert die Steuerungseinrichtung 13 ein unverschlüsseltes Signal im Generator 79, und wartet auf Antwort in der Abfrage 80. Erhält die Steuerungseinrichtung 13 keine Antwort, geht sie von einem einzigen Handhebel 1 aus und legt den Kommunikationsmodus "Stand-Alone" oder Einzelgriff-Modus 81 fest. Die Berechtigungen in der Steuerungseinrichtung 13 sind damit für den Betrieb maßgeblich und dies wird im Permanentspeicher hinterlegt, so dass ein Initialisierungsprozess eine Suche nach einer Steuerzentrale umfasst und dabei zwei Anfragen, nämlich eine verschlüsselte Anfrage und eine unverschlüsselten Anfrage versendet und bei Vorhandensein einer verschlüsselungsfähigen Kommunikationsschnittstelle nur diese zur Kommunikation verwendet.

Erhält die Steuerungseinrichtung 13 in der Abfrage 80 eine Antwort, dann wird der Kommunikationsmodus Steuerungszentrale 82 aktiviert und die Kommunikation erfolgt unverschlüsselt.

Wird die Anfrage 78 von einer Steuerungszentrale positiv beantwortet, dann legt die Steuerungseinrichtung 13 den Kommunikationsmodus Steuerungszentrale Verschlüsselung 83 fest. Die Steuerungszentrale und die Steuerungseinrichtung kommunizieren nun nur noch verschlüsselt.

Jeder der drei vorgenannten Modi wird in der Steuerungseinrichtung 13 hinterlegt und aus einem Speicher 84 abgerufen, wenn der Resetstatus negativ ist und kein Reset ausgelöst wurde.

In einem Funktionsspeicher 85 wird der Betriebsmodus hinterlegt.

Das vorstehend beschriebene Verfahren verhindert, dass der Handhebel 1 vor Ort mit einem Reset in einen Öffnungszustand versetzt werden kann. Ist das Fenster geschlossen lässt sich die Kappe 21 nicht entfernen und daher die Batterien nicht entnehmen. Somit ist der Handhebel vor Manipulation vor Ort gesichert.

### Bezugszeichenliste

- 1: Handhebel
- 2: Griffteil
- 3: Befestigungseinrichtung
- 4: Mehrkantstift
- 5: Rastvorrichtung
- 6: Rastkugel
- 7: Feder
- 9: Sperrhülse
- 10: Schalthülse
- 11: Aktor
- 12: Anschlag
- 13: Steuerungseinrichtung
- 14: Sende-/Empfangsvorrichtung
- 15: Platine
- 16: Energiespeicher
- 17: Mikroschalterpaar
- 18: Taster
- 19: Scheibe
- 20: Abdeckplatte
- 21: Kappe
- 25: Griffhals
- 26: Glocke
- 27: Lagerhülse
- 28: Aufnahme
- 29: Schraube
- 30: Außendurchmesser
- 31: Druckscheibe
- 32: Feder
- 33: Glockendach
- 34: Zahnkranz
- 35: Stift
- 36: Längsrand
- 38: Umfangsausnehmung
- 39: Betätigungskante
- 40: Betätigungskante
- 41: Ende
- 43: Innenwandung
- 44: Vorsprung
- 45: Innenverzahnung
- 50: Ausbuchtung
- 52: Flansch
- 53: Mitnehmer
- 55: Stufe
- 56: Zahn
- 57: Zahn
- 58: Eingriff
- 59: Eingriff
- 60: Taster
- 61: Ausnehmung
- 65: Tasterbetätigung
- 66: Anfrage
- 67: Berechtigung
- 68: Freigabesignal
- 69: Meldung
- 70: Abfrage
- 71: Stellsignal
- 75: Zähler
- 76: Abfrage
- 77: Anfragesignal
- 78: Anfrage
- 79: Generator
- 80: Abfrage
- 81: Modus Stand-Alone
- 82: Modus Steuerungszentrale unverschlüsselt
- 83: Modus Steuerungszentrale Verschlüsselung
- 84: Speicher
- 85: Funktionsspeicher

## Patentansprüche

1. Handhebel (1) für ein Fenster oder eine Tür, wobei der Handhebel (1) ein drehbar gelagertes Griffteil (2) und eine Befestigungseinrichtung (3) am Flügel oder Rahmen umfasst, das Griffteil (2) ist mit einem Treibstangenantrieb kuppelbar, es ist eine zwischen Griffteil (2) und Befestigungseinrichtung (3) wirksame Sperreinrichtung vorgesehen, wobei die Sperreinrichtung im aktivierten Zustand eine Drehbewegung des Griffteils (2) relativ zur Befestigungseinrichtung (3) verhindert, die Sperreinrichtung weist einen mittels elektrischer Energie aktivierbaren Aktor (11) auf und die Sperreinrichtung ist mit einer Steuerungseinrichtung (13) verbunden, wobei die Steuerungseinrichtung (13) eine Sendevorrichtung umfasst, welche mit einer möglichen Steuerzentrale kommuniziert, wobei die Steuerzentrale mit jeder Steuerungseinrichtung (13) kommuniziert,
wobei die Steuerungseinrichtung (13) mit Sensoren (17) verbunden ist, und wobei die Sendervorrichtung die Übertragung der Daten der Sensoren (17) erlaubt, und den Empfang von Aktivierungs- und Deaktivierungsbefehlen für den Aktor (11) der Steuerungseinrichtung (13) ermöglicht und zumindest ein Sensor (17) die Drehstellung des Griffteils (2) relativ zur Befestigungseinrichtung (3) ermittelt.
**dadurch gekennzeichnet,**
**dass** zwischen Griffteil (2) und Befestigungseinrichtung (3) in Verriegelungsstellung eine verschiebbare Sperrhülse (9) wirksam ist, welche mit dem Aktor (11) zusammenwirkt.

2. Handhebel nach Anspruch 1,
**dadurch gekennzeichnet,**
**dass** der Aktor (11) auf einen verschiebbaren Stift (35) einwirkt, der an der Schalthülse (10) angreift, welche mit der Sperrhülse (9) zusammenwirkt.

3. Handhebel nach Anspruch 2,
**dadurch gekennzeichnet,**
**dass** die Schalthülse (10) mit einer parallel zum Griffhals (25) verlaufende Betätigungskante (39) und dazu versetzt liegende geneigt verlaufende rampenartige Betätigungskante (40) versehen ist.

4. Handhebel nach Anspruch 3,
**dadurch gekennzeichnet,**
**dass** die Betätigungskante (40) mit einer gewendelten Innenwandung (43) der Glocke (26) zusammenwirkt.

5. Handhebel nach Anspruch 4,
**dadurch gekennzeichnet,**
**dass** der Stift bei einer Axialverschiebung der Schalthülse (10) mittels einer Feder (32) durch die Schalthülse (10) zurück in eine Betätigungsstellung gelangt.

6. Handhebel nach einem der Ansprüche 1 bis 5,
**dadurch gekennzeichnet,**
**dass** das Griffteil (2) oder die Befestigungseinrichtung (3) ein manuell betätigbares Schaltelement (18) aufweist.

7. Verfahren zum Betreiben eines oder einer Gruppe von Handhebeln nach Anspruch 6, enthaltend eine durch Betätigung des Schaltelements (18) ausgelöste Anfrage an die Steuerungseinrichtung (13), und ggf. Weiterleitung an eine vorhandene Steuerzentrale und Ermittlung eines Status, ob die Sperreinrichtung deaktiviert werden kann und den Empfang einer Antwort und ggf. Deaktivierung der Sperreinrichtung.

8. Verfahren nach Anspruch 7,
**dadurch gekennzeichnet,**
**dass** die Steuerungseinrichtung (13) des oder jedes Handhebels (1) nach Ablauf eines bestimmbaren Zeitintervalls die Sperreinrichtung durch Betätigen des Aktors (11) und Längsverschiebung der Sperrhülse (9) aktiviert.

9. Verfahren nach Anspruch 8,
**dadurch gekennzeichnet,**
**dass** ein Initialisierungsprozess eine Suche nach einer Steuerzentrale umfasst und dabei zwei Anfragen, nämlich eine verschlüsselte Anfrage und eine unverschlüsselten Anfrage versendet und bei Vorhandensein einer verschlüsselungsfähigen Kommunikationsschnittstelle nur diese zur Kommunikation verwendet.

10. Verfahren nach Anspruch 9,
**dadurch gekennzeichnet,**
**dass** bei Vorhandensein einer unverschlüsselt kommunizierenden Steuerzentrale die Kommunikation unverschlüsselt erfolgt.

11. Verfahren nach Anspruch 9 oder 10,
**dadurch gekennzeichnet,**
**dass** bei fehlender Rückmeldung einer Steuerzentrale die Steuervorrichtung in einen Einzelgriff-Modus (81) gelangt.

## Claims

1. A hand lever (1) for a window or a door, wherein the hand lever (1) comprises a pivoted handle part (2) and a fastening device (3) at the casement or frame, the handle part (2) can be coupled with a connecting rod drive, and a locking device operative between the handle part (2) and the fastening device (3) is provided, wherein the locking device, in its activated state, prevents a rotary movement of the handle part (2) relative to the fastening device (3), the locking device has an actuator (11), which can be activated by means of electrical energy, and the locking device is connected with a control device (13), wherein the control device (13) comprises a transmitting device, which communicates with a possible control center, wherein the control center communicates with each control device (13),
wherein the control device (13) is connected with sensors (17), and wherein the transmitting device permits transmission of the data of the sensors (17) and enables receipt of activation and deactivation commands for the actuator (11) of the control device (13) and at least one sensor (17) determines the rotational position of the handle part (2) relative to the fastening device (3),
**characterized in that**,
a slidable locking sleeve (9) is operative between the handle part (2) and the fastening device (3) in its locking position, which sleeve interacts with the actuator (11).

2. The hand lever according to claim 1,
**characterized in that**
the actuator (11) acts on a slidable pin (35), which in turn acts on the switching sleeve (10), which interacts with the locking sleeve (9).

3. The hand lever according to claim 2,
**characterized in that**
the switching sleeve (10) is provided with an actuation edge (39) running in parallel to the handle neck (25) and a ramp-like actuation edge (40) offset therefrom and inclined thereto.

4. The hand lever according to claim 3,
**characterized in that**
the actuation edge (40) interacts with a coiled inner wall (43) of the cover (26).

5. The hand lever according to claim 4,
**characterized in that**,
upon axial displacement of the switching sleeve (10) by means of a spring (32), the pin returns into an actuating position by the switching sleeve (10).

6. The hand lever according to any one of claims 1 to 5,
**characterized in that**
the handle part (2) or the fastening device (3) has a manually actuatable switching element (18).

7. A method for operating one or a group of hand levers according to claim 6, comprising a request to the control device (13) triggered by actuation of the switching element (18), and, if applicable, passing on to an existing control center and determination of a status, whether the locking device can be deactivated, and receipt of a response and, if applicable, deactivation of the locking device.

8. The method according to claim 7,
**characterized in that**,
upon expiry of a definable time interval, the control device (13) of the or each hand lever (1) activates the locking device by actuating the actuator (11) and longitudinal displacement of the locking sleeve (9).

9. The method according to claim 8,
**characterized in that**
an initialization process comprises a search for a control center and **in that** sends two requests, namely an encrypted request and an unencrypted request, and, upon presence of an encryption enabled communications interface, only uses this one for communication.

10. The method according to claim 9,
**characterized in that**,
upon presence of a control center communicating without encryption, communication is undertaken without encryption.

11. The method according to claim 9 or 10,
**characterized in that**,
lacking a response from a control center, the control device switches into a single handle mode (81).

## Revendications

1. Levier à main (1) pour une fenêtre ou une porte, ce levier à main (1) comprenant un élément de poignée logé de manière rotative (2), et un dispositif de fixation (3) sur le vantail ou le cadre, l'élément de poignée (2) peut être accouplé avec un entraînement de crémone, un dispositif de verrouillage efficace est prévu entre l'élément de poignée (2) et le dispositif de fixation (3), de sorte que le dispositif de verrouillage empêche à l'état activé un mouvement de rotation de l'élément de poignée (2) par rapport au dispositif de fixation (3), le dispositif de verrouillage comporte un actionneur (11) qui peut être activé par le biais de l'énergie électrique, et le dispositif de verrouillage est relié à un dispositif de commande (13), ce dispositif de commande (13) comprenant un dispositif émetteur qui communique avec une centrale de commande éventuelle, cette centrale de commande communiquant avec chaque dispositif de commande (13),
sur lequel le dispositif de commande (13) est relié à des capteurs (17), et sur lequel le dispositif émetteur permet la transmission des données des capteurs (17) et permet la réception de commandes d'activation et de désactivation de l'actionneur (11) du dispositif de commande (13), et au moins un capteur (17) détermine la position de rotation de l'élément de poignée (2) par rapport au dispositif de fixation (3).
**caractérisé en ce que**
entre l'élément de poignée (2) et le dispositif de fixation (3), une douille de verrouillage déplaçable (9) est efficace pour interagir avec l'actionneur (11) en position de verrouillage.

2. Levier à main selon la revendication 1,
**caractérisé en ce que**
l'actionneur (11) agit sur une tige déplaçable (35) qui vient en prise sur la douille de commutation (10) qui interagit avec la douille de verrouillage (9).

3. Levier à main selon la revendication 2,
**caractérisé en ce que**
la douille de commutation (10) est pourvue d'un bord d'actionnement (39) qui s'étend parallèlement au col de poignée (25) et d'un bord d'actionnement décalé, incliné, en forme de rampe (40).

4. Levier à main selon la revendication 3,
**caractérisé en ce que**
le bord d'actionnement (40) interagit avec une paroi intérieure spiralée (43) de la cloche (26).

5. Levier à main selon la revendication 4,
**caractérisé en ce que**
la tige revient sur une position d'actionnement au moyen d'un ressort (32) à travers la douille de commutation (10) lorsque la douille de commutation (10) est déplacée axialement.

6. Levier à main selon l'une des revendications 1 à 5,
**caractérisé en ce que**
l'élément de poignée (2) ou le dispositif de fixation (3) comporte un élément de commutation (18) à commande manuelle.

7. Procédé d'actionnement d'un ou d'un groupe de leviers à main selon la revendication 6, comportant une demande adressée au dispositif de commande (13) déclenchée par l'actionnement de l'élément de commutation (18) et, si nécessaire, la transmission à une centrale de commande existante, et la détermination d'un état indiquant si le dispositif de verrouillage peut être désactivé et la réception d'une réponse et, si nécessaire, la désactivation du dispositif de verrouillage.

8. Procédé selon la revendication 7,
**caractérisé en ce que**
le dispositif de commande (13) du ou de chaque levier à main (1) active le dispositif de verrouillage en actionnant l'actionneur (11) et en déplaçant longitudinalement la douille de verrouillage (9) après qu'un certain laps de temps définissable s'est écoulé.

9. Procédé selon la revendication 8,
**caractérisé en ce que**
un processus d'initialisation comprend une recherche d'une centrale de commande et envoie ainsi deux requêtes, à savoir une requête cryptée et une requête non cryptée, et ne l'utilise pour la communication que si une interface de communication cryptée est disponible.

10. Procédé selon la revendication 9,
**caractérisé en ce que**
en présence d'une centrale de commande communicant non crypté, la communication se fait de manière non cryptée.

11. Procédé selon la revendication 9 ou 10,
**caractérisé en ce que**
en l'absence d'un retour d'information d'une centrale de commande, le dispositif de commande passe sur un mode à poignée unique (81).
